# EUROPÄISCHE PATENTSCHRIFT

(11) **EP 0 062 363 B1**
(45) Veröffentlichungstag und Bekanntmachung des Hinweises auf die Patenterteilung: **05.02.1986**
(21) Anmeldenummer: 82200261.4
(22) Anmeldetag: 02.03.1982
(51) Int. Cl.: C10J 3/54, F23C 11/02, C10J 3/84

(54) **Verfahren zur gleichzeitigen Erzeugung von Brenngas und Prozesswärme aus kohlenstoffhaltigen Materialien**
Process for the simultaneous production of fuel gas and thermal energy from carbonaceous materials
Procédé pour la production simultanée de gaz combustible et d'énergie thermique à partir de matières carbonacées

(30) Priorität: 07.04.1981 DE 3113993
(43) Veröffentlichungstag der Anmeldung: 13.10.1982
(73) Patentinhaber: METALLGESELLSCHAFT AG, 60015 Frankfurt (DE)
(72) Erfinder: Beisswenger, Hans, D-6232 Bad Soden (DE); Daradimos, Georg, Dr., D-6457 Maintal 2 (DE); Hirsch, Martin, D-6382 Friedrichsdorf 4 (DE); Plass, Ludolf, Dr., D-6242 Kronberg (DE); Serbent, Harry, Dr., D-6450 Hanau (DE)
(74) Vertreter: Rieger, Harald, Dr.

## Beschreibung

Die Erfindung betrifft ein Verfahren zur gleichzeitigen Erzeu-gung von Brenngas und prozeßwärme aus kohlenstoffhaltigen Materialien durch Vergasung in einer ersten Wirbelschicht und anschließende Verbrennung der bei der Vergasung verbliebenen brennbaren Bestandteile in einer zweiten Wirbelschicht, wobei die Vergasung bei einem Druck von maximal 5 bar und einer Temperatur von 800 bis 1100°C mittels sauerstoffhaltiger Gase in Gegenwart von Wasserdampf erfolgt und hierbei 40 bis 80 Gew.-% des im Ausgangsmaterial enthaltenen Kohlenstoffes umgesetzt werden, und anschließend der Rückstand aus der Vergasungzusammen mit den bei der Gasreinigung anfallenden Nebenprodukten einer weiteren Wirbelschicht zugeführt wird.

Bei der Herstellung industrieller Produkte wird Energie inverschiedenen Formen benötigt. Zu deren Erzeugung dienen häufig hochwertige Primärenergieträger, wie Gas und Öl. Deren zunehmende Verknappung sowie die wachsende politische Unsicherheit bei der Versorgung zwingen in steigendem Maße zur Substitution dieser Energieträger durch feste Brennstoffe. Diese Notwendigkeit erfordert die Entwicklung neuerTechnoiogien, mit deren Hilfe die festen Brennstoffe so umgewandelt werden können, daß sie im Rahmen bestehender Ver-fahren die traditionellen Energieträger ablösen können. Dabei müssen die mit dem Einsatz fester Brennstoffe verbundenen Umweltbelastungen zuverlässig vermieden werden. Dies insbesondere deshalb, weil die Verknappung der Primarenergie in zunehmendem Maße auch zum Einsatz hochasche-und hoch-schwefelhaltiger Kohlen zwingt.

Die Industrie benötigt je nach Art des jeweiligen Verfahrens-schrittes bei der Erzeugung eines bestimmten Produktes die Energie in unterschiedlicher Form, so z.B. als Dampf fur Beheizungszwecke, in Form anderer Hochtemperaturwärme und in Form sauberer Brenngase, bei deren Verbrennung die Pro-duktgualität nicht negativ beeinflußt wird.

Es ist zwar grundsätzlich möglich, die verschiedenen Energie-formen, wie z.B. Brenngas und Dampf, jeweils getrennt zu erzeugen, jedoch erfordert dies einen Investititions-und Betriebskostenaufwand, wie er im Rahmen üblicher industrieller Anlagegrößen nicht zu vertreten ist. Darüber hinaus istder Betrieb von unabhängig voneinander arbeitenden Energieumwandlungsanlagen mit erhöhten Verlusten und verstärktemAufwand für den Umweltschutz verbunden.

Um die mit der separaten Herstellung unterschiedlicher Ener-gieformen verbundenen Nachteile zu vermeiden, ist bereits ein Verfahren zur gleichzeitigen Erzeugung von Brenngas und Dampf vorgestellt worden, bei dem Kohle praktisch beliebiger Beschaffenheit in einem Wirbelbett vergast und der Vergasungs-rückstand zur Erzeugung von Dampf verbrannt wird (Processing, November 1980, Seite 23).

Obgleich mit diesem Verfahren ein Schritt in die erfolgver-sprechende Richtung getan ist, ist nachteilig, daß dessen Durchsatzleistung bezogen auf vorgegebene Reaktorabmes-sungen gering ist und daß wegen der gewählten Verfahrensbedingungen, insbesondere für die Vergasungsstufe, die Flexi-bilität hinsichtlich der Produktion von Brenngas und Dampf gering ist. Auch löst dieses Verfahren nicht die mit der erforderlichen Brenngasreinigung auftretenden Probleme, insbesondere das Problem der Entschwefelung und der Beseitigungder bei der Brenngasreinigung entstehenden lästigen Nebenprodukte.

Die DE A 27 29 764 betrifft ein Verfahren zur Vergasungvon kohlenstoffhaltigem Material mittels sauerstoffhaltiger Gase und Wasserdampf, bei dem der Vergasungsrückstand anschlie-ßend verbrannt und das Verbrennungsgas als zusätzliches Vergasungsmittel und Wärmeträger im Vergasungsreaktor einge-setzt wird. Sowohl Vergasung als auch Verbrennung erfolgen jeweils in der "klassischen Wirbelschicht", also bei einem Wirbelzustand, der verglichen mit den anmeldungsgemäß zur Anwendung kommenden "zirkulierenden Wirbelschichten" gänzlich verschieden ist. Das Verfahren sieht vor, die bei dermechanischen Gasreinigung (Stäube) und Gaskühlung (Wasser) anfallenden Nebenprodukte in die Verbrennungsstufe einzu-tragen. Detaillierte Angaben zur Entschwefelung der erzeugten Gase sind nicht vorhanden.

Für dieses Verfahren geiten im wesentliche, die bereits vor-stehend genannten Nachteile.

Die US A 4 026 679 befaßt sich mit der Erzeukung von Brenngas durch zweistufige Vergasung von kohlenstoffhaltigem Material unter Verwendung zweier über Kreuz miteinander ver-bundener expanierter Wirbelschichten. Die Entschwefelung des erzeugten Gases erfolgt zum überwiegenden Teil im Vergasungsreaktor selbst. Eine Verbrennung und damit Erzeugung von Prozeßwärme ist nicht vorgesehen. Aufgabe der Erfindung ist es, ein Verfahren zur gleichzeitigen Erzeugung von Brenngas und Prozeßwärme aus kohlenstoff- haltigen Materialien bereitzustellen, das die bekannten,insbesondere vorgenannten Nachteile nicht aufweist, eine hohe Flexibilität bei der Umwandlung des Energieinhaltes des Aus-gangsmaterials in Brenngas einerseits und Prozeßwärme andererseits besitzt und damit eine kurzfristige Anpassung an denjeweiligen Energieformbedarf ermöglicht.

Die Aufgabe wird gelöst, indem das Verfahren der eingangs genannten Art entsprechend der Erfindung derart ausgestaltet wird, daß sowohl die Vergasung als auch die Verbrennung in je einer separaten, zirkulierenden Wirbelschicht erfolgen und beide erhaltenen Gasströme separat gereinigt, gekühlt und entstaubt werden, wobei das in der Vergasungsstufe erzeugte Brenngas bei einer Temperatur im Bereich von 800 bis 1000° C i. Wirbelzustand mit Hilfe von CaS-bildenden Materialien von Schwefelverbindungen befreit wird und die Verbrennung der verbliebenen brennbaren Bestandteile bei einer Luftverhält-niszahl von λ≈ 1,05 bis 1,40 erfolgt.

Das erfindungsgemäße Verfahren ist für alle kohlenstoffhaltigen Materialien, die selbstgängig vergast und verbrannt werden können, anwendbar. Es eignet sich für Kohlen aller Art, ist jedoch insbesondere für Kohlen minderer Qualität, wie Kohlewaschberge, Schlammkohle, Kohle mit hohem Salzgehalt, attrak-tiv. Es sind jedoch auch Braunkohle und Ölschiefer einsetzbar.

Das in der Vergasungs-und in der Verbrennungsstufe angewendete Prinzip der zirkulierenden Wirbelschicht zeichnet sich dadurch aus, daß im Unterschied zur "klassischen" Wirbelschicht, bei der eine dichte Phase durch einen deutlichen Dichtesprung von dem darüber befindlichen Gasraum getrennt ist Verteilungszustände ohne definierte Grenzschicht vorliegen. Ein Dichtesprung zwischen dichter Phase und darüber befindlichem Staubraum ist nicht existent; jedoch nimmt innerhalb des Reaktorsdie Feststoffkonzentration von unten nach oben ständig ab.

Bei Definition der Betriebsbedingungen über die Kennzahlen von Froude und Archimedes ergeben sich die Bereiche: mit bzw. wobei ist.

### Es bedeuten:

Demgegenüber kann die Entschwefelung des erzeugten Gases bei einem beliebigen Wirbelzustand, z.B. in einer Venturi-Wirbelschicht mit Feststoffaustrag in einen nachgeschalteten Abschei-der, erfolgen. Mit Vorteil kann jcdoch auch für die Entschwefelung eine zirkulierende Wirbelschicht eingesetzt werden.

Eine besonders vorteilhafte Ausgestaltung der Erfindungbesteht darin, bei der Vergasung 40 bis 60 Gew.-% des im Ausgangsmaterial enthaltenen Kohlenstoffes umzusetzen. Hierdurchläßt sich ein Brenngas mit besonders hohem Heizwert erzeugen. Außerdem kann auf den Einsatz von sonst wesentlich höheren Wasserdampfmengen, die in hinteren Verfahrensschritten wieder als an sich unerwünschtes Gaswasser anfallen, verzichtet werden.

Sofern das kohlenstoffhaltige Material die für die Vergasungerforderliche Wasserdampfmenge nicht bereits selbst in Form von Feuchtigkeit aufweist, ist es erforderlich, für die Ver-gasungsreaktion Wasserdampf zuzusetzen. Dabei sollten Wasserdampf und das erforderliche sauerstoffhaltige Gas in unter-schiedlicher Höhe eingetragen werden. Eine zweckmäßige Ausgestaltung der Erfindung besteht darin, daß man in der Vergasungsstufe Wasserdampf,überwiegend in Form von Fluidisierungsgas,und sauerstoffhaltiges Gas, überwiegend in Form von Sekundärgas,zuführt. Diese Arbeitsweise schließt nicht aus, daßder Eintrag untergeordneter Wasserdampfmengen auch zusammen mit dem sauerstoffhaltigen Bekundärgas und der Eintrag von untergeordneten Mengen sauerstoffhaltiger Gase zusammen mit Wasserdampf als Fluidisierungsgas erfolgen kann.

Weiterhin ist es vorteilhaft, in der Vergasungsstufe die Ver-weilzeit der Gase oberhalb der Eintrittsstelle des kohlenstoffhaltigen Materials gerechnet auf 1 bis 5 Sekundeneinzustellen. Diese Bedingung wird üblicherweise realisiert, indem man das kohlenstoffhaltige Material auf höherem Niveau in die Vergasungsstufe einträgt. Hierdurch entsteht einerseits ein an Schwelprodukten reicheres Gas mit entsprechendhöjerem Heizwert, andererseits ist gewährleistet, daß das Gas praktisch keine Kohlenwasserstoffe mit mehr als 6 C-Atomen aufweist.

Die Entschwefelung des Gases kann mit den üblichen Entschwe-felungsmitteln erfolgen. Eine bevorzugte Ausgestaltung besteht darin, die aus der Vergasungsstufe austretenden Gase ineinerzirkulierenden Wirbelschicht mittels Kalk oder Dolomit bzw. den entsprechenden gebrannten Produkten einer Teilchengröße dp 50 von 30 bis 200 tim zu entschwefeln und hierzu im Wirbelschichtreaktor eine mittlere Suspensionsdichte von 0,1 bis 10kg/m³, vorzugsweise 1 bis 5 kg/m^{3;} und eine stündliche Feststoffumlaufrate, die mindestens das 5-fache des im Reaktorschacht befindlichen Feststoffgewichtes ausmacht, einzustellen. Diese Arbeitsweise zeichnet sich dadurch aus, daß die Entschwefelung bei hohen Oasdurchsätzen und bei sehr konstanterTemperatur durchgeführt werden kann. Die hohe Temperaturkonstanz wirkt sich für die Entschwefelung insofern positiv aus,als das Entschwefelungsmittel seine Aktivität und damit sein Aufnahmevermögen gegenüber Schwefel behält. Die hohe Feinkörnigkeit des Entschwefelungsmittels ergänzt diesen Vorteil, dadas Verhältnis von Oberfläche zu Volumen für die im wesentlichen durch die Diffusionsgeschwindigkeit bestimmte Bin-dungsgeschwindigkeit des Schwefels besonders günstig ist.

Die Dosierung des Entschwefelungsmittels sollte mindestens das 1,2-bis 2,0-fache des stöchiometrischen Bedarfs gemäß betragen. Dabei ist zu berücksichtigen, daß bei Verwendung von Dolomit oder gebranntem Dolomit praktisch nur die Kalziumkomponente mit den Schwefelverbindungen reagiert.

Der Eintrag von Entschwefelungsmittel in den Wirbelschicht-reaktor erfolgt am zweckmäßigsten über eine oder mehrere Lanzen, z.B. durch pneumatisches Einblasen.

Besonders günstige Betriebsbedingungen werden erzielt, wenn man die Gasgeschwindigkeit bei der Entschwefelung auf 4 bis 8 m/sec (gerechnet als Leerrohrgeschwindigkeit) einstellt.

Insbesondere wenn die Abgase der Vergasungsstufe mit hohen Temperaturen austreten, besteht eine bevorzugte Ausgestaltung der Erfindung darin, das gesamte auch für die Verbrennungs-stufe erforderliche Entschwefelungsmittel der Stufe der Gasentschwefelung zuzugeben. Auf diese Weise wird die zur Auf-heizung und gegebenenfalls zur Entsäuerung erforderliche Wärmeenergie dem Gas entzogen und damit der Verbrennungsstufe erhalten.

Die Verbrennung der in der Vergasungsstufe nicht umgesetztenbrennbaren Bestandteile erfolgt in einer weiteren zirkulierenden Wirbelschicht, wobei gleichzeitig auch die bei der Gas-reinigung angefallenen Nebenprodukte umweltfreundlich beseitigt werden. Die aus der Gasreinigungsstufe kommenden bela-denen Entschwefelungsmittel, insbesondere soweit sie in sulfidischer Form vorliegen, wie Kalziumsulfid, werden sulfatisiert und dabei in deponiefähige Verbindungen, wie Kalziumsulfat, überführt. Außerdem wird die beim Sulfatisierungsprozeß freiwerdende Reaktionswärme mit als Prozeßwärme gewonnen.Auch die weiteren Nebenprodukte, wie Staub aus der Gasentstaubung und Gaswasser, werden beseitigt.

Unter dem Begriff Prozeßwärme ist ein Wärmeträgermediumverstanden, dessen Energieinhalt in unterschiedlichster weise zur Durchführung von Prozessen ausgenutzt werden kann. Es kann sich dabei um Gas zur Beheizung oder sofern es sich um sauerstoffhaltige Gase handelt zum Betrieb von Verbrennungsvorrichtungen unterschiedlichster Bauart handeln. Besonders vorteilhaft ist die Erzeugung von Sattdampf oder überhitztem Dampf ebenfalls zur Beheizung, beispiels-weise von Reaktoren oder zum Antrieb von elektrischen Generatoren bzw. die Aufheizung von Wärmeträgersalzen, beispiels-weise zur Beheizung von Rohrreaktoren oder Autoklaven.

In bevorzugter Ausgestaltung der Erfindung wird die Verbren-nung zweistufig mit in unterschiedlicher Höhe zugeführten sauerstoffhaltigen Gasen durchgeführt. Ihr Vorzug liegt in einer "weichen" Verbrennung, bei der lokale Überhitzungserscheinungen vermieden werden und eine NOₒ Bildung weitgehendzurückgedrängt wird. Bei der zweistufigen Verbrennung sollte die obere Zufuhrstelle für sauerstoffhaltiges Gas so weit über der unteren liegen, daß der Sauerstoffgehalt des an der unteren Btelle zugeführten Gases bereits weitgehend verzehrt ist.

Ist als Prozeßwärme Dampf erwünscht, besteht eine vorteilhafte Ausführungsform der Erfindung darin, oberhalb der oberen Gaszuführung eine mittlere Suspensionsdichte von 15 bis 100 kg/m3durch Einstellung der Fluidisierungs-und Sekundärgasmengen zu schaffen und mindestens einen wesentlichen Teil der Verbrennungswärme mittels oberhalb der oberen Gaszuführung innerhalb des freien Reaktorraumes befindlicher Kühlflächen abzuführen.

Eine derartige Arbeitsweise ist in der DE-AS 25 39 546 bzw. in der entsprechenden US-PS 4 165 717 näher beschrieben.

Die im Wirbelschichtreaktor oberhalb der Sekundärgaszuführung herrschenden Gasgeschwindigkeiten liegen bei Normaldruck im Regelfall über 5 m/s und können bis zu 15 m/s betragen und das Verhältnis von Durchmesser zu Höhe des Wirbelschichtreaktors sollte derart gewählt werden, daß Gasverweilzeiten von 0,5 bis 8,0 s, vorzugsweise 1 bis 4 s, erhalten werden.

Als Fluidisierungsgas kann praktisch, jedes beliebige, die Beschaffenheit des Abgases nicht beeinträchtigende Gas eingesetzt werden. Es sind z.B. Inertgase, wie rückgeführtes Rauch-gas (Abgas), Stickstoff und Wasserdampf, geeignet. Im Hinblick auf die Intensivierung des Verbrennungsprozesses ist es jedoch vorteilhaft, bereits als Fluidisierungsgas sauerstoffhaltiges Gas zu verwenden. Es ergeben sich mithin folgende Möglichkeiten:
1. Als Fluidisierungsgas Inertgas zu verwenden. Dann ist es unerläßlich, das sauerstoffhaltige Verbrennungsgas als Sekundärgas in mindestens zwei übereinanderliegenden Ebenen einzutragen.
2. Als Fluidisierungsgas bereits sauerstoffhaltiges Gas zu verwenden. Dann genügt der Eintrag von Sekundärgas in einer Ebene. Selbstverständlich kann auch bei dieser Aus-führungsform noch eine Aufteilung des Sekundärgaseintrags in mehrere Ebenen erfolgen.

Innerhalb jeder Eintragsebene sind mehrere Zuführungsöffnungen für Sekundärgas vorteilhaft.

Der Vorteil dieser Arbeitsweise besteht insbesondere darin, daß in einfachster Weise eine Veränderung in der Gewinnung von Prozeßwärme durch Veränderung der Suspensionsdichte im ober-halb der Sekundärgaszuführung befindlichen Ofenraum des Wirbelschichtreaktors möglich ist.

Mit einem herrschenden Betriebszustand unter vorgegebenenFluidisierungsgas-und Sekundärgasvolumina und daraus resultierender bestimmter, mittlerer Buspensionsdichte ist ein be-stimmter Wärmeübergang verbunden. Der Wärmeübergang auf die Kühlflächen kann erhöht werden, indem durch Erhöhung der Fluidisierungsgasmenge und gegebenenfalls auch der Sekundärgasmenge die Suspensionsdichte erhöht wird. Mit dem erhöhten Wärmeübergang ist bei praktisch konstanter Verbrennungstem-peratur die Möglichkeit zur Abfuhr der bei erhöhter Verbrennungsleistung entstehenden Wärmemengen gegeben. Der aufgrundder höheren Verbrennungsleistung erforderliche erhöhte Sauerstoffbedarf ist hierbei durch die zur Erhöhung der Suspensionsdichte verwendeten höheren Fluidisierungsgas-und gegebenenfalls Sekundärgasmengen guasi automatisch vorhanden.

Analog läßt sich zur Anpassung an einen verringerten Prozeß-wärmebedarf die Verbrennungsleistung durch Verringerung der Suspensionsdichte im oberhalb der Sekundärgasleitung befind-lichen Ofenraum des Wirbelschichtreaktors regeln. Durch die Erniedrigung der Suspensionsdichte wird auch der Wärmeüber-gang verringert, so daß aus dem Wirbelschichtreaktor weniger Wärme abgeführt wird. Im wesentlichen ohne Temperaturänderung läßt sich dadurch die Verbrennungsleistung zurücknehmen.

Der Eintrag des kohlenstoffhaltigen Materials erfolgt auch hier am zweckmäßigsten über eine oder mehrere Lanzen, z.B. durch pneumatisches Einblasen.

Eine weitere zweckmäßige,universelleranwendbare Ausgestal-tung des Verbrennungsprozesses besteht darin, oberhalb der oberen Gaszuführung eine mittlere Suspensionsdichte von 10 bis 40 kg/m³ durch Einstellung der FluidisierungsundSekundärgasmengen zu schaffen, heißen Feststoff derzirkulierenden Wirbelschicht zu entnehmen und im Wirbelzustand durch direkten und indirekten Wärmeaustausch zu kühlen und mindestens einen Teilstrom gekühlten Feststoffes in die zirkulierende Wirbelschicht zurückzuführen.

Diese Ausführungsform ist in der DE-OS 26 24 302 bzw. in der entsprechenden US-PS 4 111 158 näher erläutert.

Bei dieser Ausgestaltung der Erfindung läßt sich die Tempera-turkonstanz praktisch ohne Änderung der im Wirbelschichtreaktor herrschenden Betriebszustände, also etwa ohne Verän-derung der Suspensionsdichte u.a., allein durch geregelte Rückführung des gekühlten Feststoffes erreichen. Je nach Ver-brennungsleistung und eingestellter Verbrennungstemperatur ist die Rezirkulationsrate mehr oder minder hoch. Die Verbrennungstemperaturen lassen sich von sehr niedrigen Temperaturen, die nahe oberhalb der Zündgrenze liegen, bis zu sehr hohen

Temperaturen, die etwa durch Erweichung der Verbrennungs-rückstände begrenzt sind, beliebig einstellen. Sie können etwa zwischen 450° C und 950° C liegen.

Da die Entnahme der bei der Verbrennung des brennbaren Bestandteiles gebildeten Wärme überwiegend im feststoffseitig nachgeschalteten Wirbelschichtkühler erfolgt und ein Wärme-übergang auf im Wirbelschichtreaktor befindliche Kühlregister, der eine hinreichend hohe Suspensionsdichte zur Vor-aussetzung hat, von untergeordneter Bedeutung ist, ergibt sich als weiterer Vorteil dieses Verfahrens, daß die Suspensionsdichte im Bereich des Wirbelschichtreaktors oberhalb der Sekundärgaszuführung niedrig gehalten werden kann und mithin der Druckverlust im gesamten Wirbelschichtreaktor vergleichsweise gering ist. Statt dessen erfolgt der Wärmeentzug im Wirbelschichtkühler unter Bedingungen, die einen extrem hohen Wärme-übergang, etwa im Bereich von 400 bis 500 Watt/m². °C, bewirken.

Die Verbrennungsüemperatur im Wirbelschichtreaktor wirdgeregelt, indem mindestens ein Teilstrom gekühlten Feststoffes aus dem Wirbelschichtkühler zurückgeführt wird. Bei-spielsweise kann der erforderliche Teilstrom gekühlten Feststoffes direkt in den Wirbelschichtreaktor eingetragen wer-den. Es kann zusätzlich auch das Abgas durch Eintrag gekühten Feststoffes, der beispielsweise einer pneumatischen För-derstrecke oder einer Schwebeaustauscherstufe aufgegeben wird, gekühlt werden, wobei der vom Abgas später wieder abge-trennte Feststoff dann in den Wirbelschichtkühler zurückgeleitet wird. Dadurch gelangt auch die Abgaswärme letztlichin den Wirbelschichtkühler. Besonders vorteilhaft ist es, gekühlten Feststoff als einen Teilstrom direkt und als einen weiteren indirekt nach Kühlung der Abgase in den Wirbelschichtreaktor einzutragen.

Auch bei dieser Ausgestaltung der Erfindung sind die Gas-verweilzeiten, Gasgeschwindigkeiten oberhalb der Sekundärgasleitung bei Normaldruck und Art der Fluidisierungs-bzw.Sekundärgaszuführung in Übereinstimmung mit den gleichen Parametern der zuvor behandelten Ausführungsform.

Die Rückkühlung des heißen Feststoffes des Wirbelschicht-reaktors sollte in einem Wirbelschichtkühler mit mehreren nacheinander durchflossenen Kühlkammern, in die miteinander verbundene Kühlregister eintauchen, im Gegenstrom zum Kühlmittel erfolgen. Hierdurch gelingt es, die Verbrennungswärmean eine vergleichsweise kleine Kühlmittelmenge zu binden.

Die Universalität der zuletzt genannten Ausgestaltung ist insbesondere dadurch gegeben, daß sich im Wirbelschichtkühler nahezu beliebige Wärmeträgermedien aufheizen lassen. Von beson-derer Bedeutung aus technischer Sicht ist die Erzeugung von Dampf unterschiedlichster Form und die Aufheizung von Warmeträgersalz.

Die Flexibilität des erfindungsgemäßen Verfahrens kann wei-terhin erhöht werden, wenn in einer weiteren vorteilhaften Ausgestaltung der Erfindung der Verbrennungsstufe zusätzlich kohlenstoffhaltige Materialien aufgegeben werden. Diese Ausführungsform hat den Vorzug, daß ohne Einflußnahme auf dieBrenngaserzeugung in der Vergasungsstufe die Produktion von Prozeßwärme nach Belieben in der Verbrennungsstufe erhöht werden kann.

Innerhalb des erfindungsgemäßen Verfahrens können als sau-erstoffhaltige Gase Luft oder mit Sauerstoff angereicherte Luft oder technisch reiner Sauerstoff eingesetzt werden. Insbesondere in der Vergasungsstufe empfiehlt sich die Verwendung eines möglichst sauerstoffreichen Gases. Schließlichkann innerhalb der Verbrennungsstufe eine Leistungssteigerung erzielt werden, indem die Verbrennung unter Druck,etwa bis 20 bar, durchgeführt wird.

Die bei der Durchführung des erfindungsgemäßen Verfahrens zur Anwendung kommenden Wirbelschichtreaktoren können von rechteckigem, guadratischem oder kreisförmigem Querschnitt sein. Der untere Bereich des Wirbelschichtreaktors kann auch konisch ausgebildet sein, was insbesondere bei großen Reaktorquerschnitten und damit hohen Gasdurchsätzen vorteilhaft ist.

Die Erfindung wird anhand der Figur, die ein Fließschema deserfindungsgemäßen Verfahrens darstellt, und der Ausführungsbeispiele beispielsweise und näher erläutert.

Kohlenstoffhaltiges Material wird der aus dem Wirbelschicht-reaktor 1, dem Zyklonabscheider 2 sowie der Rückführleitung 3 gebildeten zirkulierenden Wirbelschicht über Leitung 4 aufge-gebeh und dort durch Zugabe von Sauerstoff über Sekundärgasleitung 5 und Wasserdampf über Fluidisierungsgasleitung 6 ver-gast. Das erzeugte Gas wird in einem zweiten Zyklonabscheider7 entstaubt und in einen Venturi-Reaktor 8 eingetragen, der über Leitung 9 mit Entschwefelungsmittel versorgt wird. Das Entschwefelungsmittel wird zusammen mit dem Gas in einen Abhitzekessel 10 eingetragen, dort abgeschieden und über Lei-tung 11 abgeführt. Das Gas gelangt in einen Wäscher 12, in dem es von restlichem Staub befreit wird. Die Waschflüssig-keit wird hierbei über die Leitung I3,eine Filtereinrichtung 14 und eine weitere Leitung 15 umgepumpt. Schließlich gelangt das Gas zwecks Wasserabscheidung in einen Kondensator 16 und wird dann nach Durchgang durch ein Naß-Elektrofilter 17 über Leitung 44 abgeführt.

Der Vergasungsrückstand wird der zirkulierenden Wirbelschicht 1, 2, 3 über Leitung 18 entnommen, über einen Kühler 19 sowie Leitung 20 der der Verbrennung dienenden und aus Wirbel-schichtreaktor 21, Zyklonabscheider 22 und Rückführleitung 23 gebildeten zweiten zirkulierenden Wirbelschicht aufgegeben. über die Leitungen 24 bzw. 25 wird sauerstoffhaltiges Gas als Fluidisierungsgas bzw. als Sekundärgas zugeführt. über die Leitung 26 ist eine separate Zugabe von Brennstoff und über Leitung 27 von Entschwefelungsmittel möglich. Zusammen mit dem Vergasungsrückstand über Leitung 20 erfolgt auch die Aufgabe von Entschwefelungsmittel, Schlamm und Gaswasser., die über Leitungen 11 bzw. 42 bzw. 43 herangeführt werden. Das aus dem Abscheider 22 des Wirbelschichtreaktors 21 austretende Gas wird in einem weiteren Zyklonabscheider 29 von Staubbefreit und in einem Abhitzekessel 30 gekühlt. Weitere Asche wird im Abscheider 31 dem Abgas entzogen. Das Abgas wird schließlich über Leitung 32 abgeführt.

Aus der Rückführleitung 23 wird mittels Leitung 33 ein Teil-strom von über Wirbelschichtreaktor 21, Abscheidezyklon 22 und Rückführleitung 23 zirkuliertem Feststoff entnommen undim Wirbelschichtkühler 34 gekühlt. Außerdem wird im Wirbelschichtkühler 34 auch der im Abscheidezyklon 29 und im Abhitzekes-sel 30 niedergeschkgene Staub über Leitungen 35, 36 bzw. 37 zugeführt. Als Kühlmittel dient ein Wärmeträgersalz, das im Gegenstrom durch den Wirbelschichtkühler 34 vermittels von Kühlregistern 38 hindurchgeführt wird. Das über Leitung 41 dem Wirbelschichtkühler 34 zugeführte und dort aufgeheizte sauer-stoffhaltige Fluidisierungsgas gelangt über Leitung 39 als Sekundärgas in den Wirbelschichtreaktor 21. Rückgekühlter Feststoff wird zur Aufnahme der Verbrennungswärme dem Wirbelschichtreaktor 21 über Leitung 40 zugeführt.

### Beispiel 1

### Zum Einsatz gelangte eine Kohle mit

20 Gew.-% Ascheanteil und
8 Gew.-% Feuchte.

### Ihr Heizwert betrug 25,1 MJ/kg (Mega-Joule)

3300kg der vorstehend genannten Kohle wurde stündlich dem Wirbelschichtreaktor 1 über Leitung 4 aufgegeben. Gleichzeitigwurden 913 Nm³ sauerstoffhaltiges Gas mit 95 Vol.-% ₀₂ über Leitung 5 und 280 kg Dampf von 400°C über Leitung 6 eingetragen. Aufgrund der gewählten Betriebsbedingungen stellte sich im Wirbelschichtreaktor eine Temperatur von 1020° C und eine mittlere Suspensionsdichte (oberhalb der Leitung 5 gemessen) von 200 kg/m³ Reaktorvolumen ein. Das im Zyklonabscheider 2 vom Feststoff weitgehend befreite Gas von 1020° Cwurde im Zyklonabscheider 7 weiter entstaubt und in eine Venturi-Wirbelschicht 9 eingetragen, die außerdem einen Zusatz von 238 kg/h Kalk (CaC0₃-Gehalt 95 Gew.-%) erhielt. Das entschwefelte Gas trat zusammen mit dem beladenen Entschwefe- lungsmittel mit einer Temperatur von 920° C aus und wurde in den Abhitzekessel 10 eingetragen. Im Abhitzekessel 10 wurden 155 kg/h beladenes Entschwefelungsmittel erhalten, außerdem Sattdampf von 45 bar in einer Menge von 1,75 t/h erzeugt. Das entstaubte und abgekühlte Gas gelangte dann in den Wäscher 12, in dem es mit über Leitung 13, Filtereinrichtung 14 und Leitung 15 umgepumpter Waschflüssigkeit gereinigt wurde. Es wurde dann in den Kondensator 16 überführt, indem es durch indirekte Kühlung auf 35° C abgkühlt wurde. Nach Durchgang durch ein Naß-Elektrofilter 17 wurden über Leitung 44 3940Nm³ /h Brenn-gas abgeführt. Der Heizwert des erzeugten Brenngases betrug 10,6 MJ/Nm³.

Über Leitung 18 wurde der der Vergasung dienenden zirkulie-renden Wirbelschicht Vergasungsrückstand entnommen und zusammen mit dem über Leitung 11 abgeführten beladenen Entschwefe-lungsmittel sowie über Leitung 43 ausgetragenen Filterrückstand über Leitung 20 dem Wirbelschichtreaktor 21 aufgegeben.Die gesamte Aufgabemenge betrug 1869 kg/h. Dem Wirbelschichtreaktor 21 wurden weiterhin über die Fluidisierungsgasleitung 24 3400 Nm³ Luft und über Sekundärgasleitung 25 4900Nm³ /h Luft zugeführt. Eine weitere Sekundärgaszuführung in Form von im Wirbelschichtkühler 34 aufgeheizter Lufterfolgte über Leitung 39 in einer Menge von 1900Nm³ /h. Der letztgenannte Luftstrom besaß eine Temperatur von 500° C. Im Wirbelschichtreaktor stellte sich eine Verbrennungstemperatur von 850° C und oberhalb der obersten Sekundärgasleitungeine mittlere Suspensionsdichte von 30 kg/m³ ein. Das Abgas des Wirbelschichtreaktors wurde im nachgeschalteten Rückführzyklon 22 von den mit ausgetragenen Feststoffen befreit, imnachgeschalteten Zyklonabscheider 29 entstaubt und schließlich in den Abhitzekessel 30 eingetragen. Im Abhitzekessel 30erfolgte eine Absenkung der Temperatur der Abgase von 850° C auf 140° C. Dabei wurden 3,6 t/h überhitzter Dampf von 45 bar und 480° C erzeugt. Das Gas wurde anschließend in den Abscheider 31 eingeleitet und dort von weiterer Asche befreit. Schließlich wurde es mit einer Temperatur von 140° C über Leitung 32 dem Kamin zugeführt. Im Abscheider 30 fielen 660 kg/h Asche und zusätzlich 247 kg/h sulfatisiertes Ent-schwefelungsmittel an. Die Aschemenge von 660 kg/h entspricht dabei der gesamten Ascheproduktion in der Verbrennungsstufe.

Von dem in der zirkulierenden Wirbelschicht 21, 22, 23 im Kreislauf gefahrenen Feststoff wurden über Leitung 33 45 t/h Feststoff in den Wirbelschichtkühler 34 eingetragen und dort im Gegenstrom zu einem Wärmeträgersalz, das mit 350° C in einer Menge von 185 t/h zugeführt wurde, gekühlt. Das Wärme-trägersalz heizte sich dabei auf 420° C auf. Die im Kühler 34 auf 400° C abgekühlte Asche wurde über Leitung 40 zur Aufnahme der Verbrennungswärme in den Wirbelschichtreaktor 21 zurückgeführt. Der Wirbelschichtkühler 34, der vier getrennte Kühlkammern aufweist, wurde seinerseits mit 1900Nm³ /h Luft fluidisiert, die sich auf 500° C Mischtemperatur aufheizte. Sie wurdewie bereits oben erwähnt über Leitung 39 dem Wirbelschicht-reaktor 21 als Sekundärgas zugeführt. Bei dem vorstehend genannten Beispiel teilte sich die nutz-bar/gemachte Energie wie folgt auf:

### Beispiel 2

### Zum Einsatz gelangte wiederum eine Kohle mit

20 Gew.-% Ascheanteil und
8 Gew.-% Feuchte,

deren Heizwert 25,1 MJ/kg betrug. 3300 kg der vorstehend genannten Kohle wurde stündlich dem Wirbelschichtreaktor 1 über Leitung 4 aufgegeben. Gleichzeitig wurden 776Nm³ sauerstoffhaltiges Gas mit 95 Vol.-^{0,}'o 0₂ über Leitung 5 und 132 kg Dampf von 400° G über Leitung 6 eingetragen. Aufgrund der gewählten Betriebsbedingungen stellte sich im Wirbelschichtreaktor 1 eine Temperatur von 1000° C und eine mittlere Suspensionsdichte (oberhalb der Leitung 5 gemessen) von 200 kg/m³ Reaktorvolumen ein. Das im Zyklonabscheider 2 vom Feststoff weitgehend befreite Gas von 1000° C wurde im Zyklonabscheider 7 weiter entstaubt und in eine Venturi-Wirbelschicht 9 eingetragen, die außer-dem einen Zusatz von 236 kg/h Kalk (CaC0₃-Gehalt 95 Gew.-%) erhielt. Das entschwefelte Gas trat zusammen mit dem bela-denen Entschwefelungsmittel mit einer Temperatur von 900° C aus und wurde in den Abhitzekessel 10 eingetragen. Im Abhitzekessel 10 wurden 155 kg/h beladenes Entschwefelungsmittel erhalten, außerdem Sattdampf von 45 bar in einer Menge von 1,52 t/h erzeugt. Das entstaubte und abgekühlte Gas gelangte dann in den Wäscher 12, in dem es mit über Leitung 13, Filtereinrichtung 14 und Leitung 15 umgepumpter Waschflüssigkeit gereinigt wurde. Es wurde dann in den Kondensator 16 überführt, indem es durch indirekte Kühlung auf5° C abgekühlt wurde. Nach Durchgang durch ein Naß-Elektrofilter 17 wurden über Leitung 44 3400Nm³ /h Brenngas abge-MJ/Nm³.

Über Leitung 18 wurde der der Vergasung dienenden zirkulie-renden Wirbelschicht Vergasungsrückstand entnommen und zusammen mit dem über Leitung 11 abgeführten beladenen Entschwefe-lungsmittel sowie über Leitung 43 ausgetragenen Filterrückstand über Leitung 20 dem Wirbelschichtreaktor 21 aufgegeben.Die gesamte Aufgabemenge betrug 2068 kg/h. Dem Wirbelschichtreaktor 21 wurden weiterhin über die Fluidisierungsgasleitung 24 3075Nm³ /h Luft ung über Sekundärgasleitung 25 7325Nm³ /h Luft zugeführt. Eine weitere Sekundärgaszuführung in Form von im Wirbelschichtkühler 34 aufgeheizter Lufterfolgte über Leitung 39 in einer Menge von 1900Nm³ /h. Der letztgenannte Luftstrom besaß eine Temperatur von 500 °C Im Wirbelschichtreaktor stellte sich eine Verbrennungstemperatur von 850° C und oberhalb der obersten Sekundärgasleitungeine mittlere Suspensionsdichte von 30 kg/m³ ein. Das Abgas des Wirbelschichtreaktors wurde im nachgeschalteten Rückführzyklon 22 von den mit ausgetragenen Feststoffen befreit, imnachgeschalteten Zyklonabscheider 29 entstaubt und schließlich in den Abhitzekessel 30 eingetragen. Im Abhitzekessel 30erfolgte eine Absenkung der Temperatur der Abgase von 850° C auf 140° C. Dabei wurden 4,4 t/h überhitzter Dampf von 45 bar und 480° C erzeugt. Das Gas wurde anschließend in den Abscheider 31 eingeleitet und dort von weiterer Asche befreit. Schließlich wurde es mit einer Temperatur von 140° C über Leitung 32 dem Kamin zugeführt. Im Abscheider 30 fielen 660 kg/h Asche und zuzätzlich 247 kg/h sulfatisiertes Ent-schwefelungsmittel an. Die Aschemenge von 660 kg/h entspricht dabei der gesamten Ascheproduktion in der Verbrennungsstufe.

Von dem in der zirkulierenden Wirbelschicht 21, 22, 23 im Kreislauf gefahrenen Feststoff wurden über Leitung 33 54 t/h Feststoff in den Wirbelschichtkühler 34 eingetragen und dort im Gegenstrom zu einem Wärmeträgersalz. das mit 350° C in einer Menge von 223 t/h zugeführt wurde, gekühlt.

Das Wärmeträgersalz heizte sich dabei auf 420° C auf. Die im Kühler 34 auf 400° C abgekühlte Asche wurde über Leitung 40 zur Aufnahme der Verbrennungswärme in den Wirbelschicht-reaktor 21 zurückgeführt. Der Wirbelschichtkühler 34, der vier getrennte Kühlkammern aufweist, wurde seinerseits mit 1900Nm³ /h Luft fluidisiert, die sich auf 500° C Mischtemperatur aufheizte. Sie wurde wie bereits oben erwähnt über Leitung 39 dem Wirbelschichtreaktor 21 als Sekundärgas zugeführt.Die nach diesem Beispiel nutzbar gemachte Energieteilte sich wie folgt auf:.

### Beispiel 3

Das Beispiel 2 wurde insofern variiert, als ohne Verände-rung innerhalb der Vergasungsstufe die Energiegewinnung in der Verbrennungsstufe durch zusätzliche Kohleverbrennung erhöht wurde.

Hierzu wurden im Wirbelschichtreaktor 21 über Leitung 26 zusätzlich 500 kg/h Kohle (der eingangs genannten Eeschaffenheit) sowie über Leitung 27 35 kg/h Kalkstein (95 Gew.-%CaC0₃) zugegeben. Die durch die Leitung 24 zuzuführende Fluidisierungsluftmenge war auf 4100Nm³ /h und die durch Leitung 25 zuzuführende Sekundärluftmenge auf 10 300Nm³ /h erhöht worden. Durch die gegenüber Beispiel 2 veränderte Arbeitsweise wurden im Abhitzekessel 30 5,7 t/h Dampf von 45 bar und 480° C erzeugt und im Kühler 34 302 t/h Wärmeträgersalz von 350 auf 420 C aufgeheizt. Hierzu war die über den Wirbel-schichtkühler 34 geführte Feststoffmenge auf 73 t/h zu erhöhen. Es fielen 760 kg/h Asche und 284 kg/h sulfatisier-tes Entschwefelungsmittel an. Bezogen auf die gesamte zugegebene Kohlemenge teilte sich die nutzbar gemachte Energie wie folgt auf.:

## Patentansprüche

1. Verfahren zur gleichzeitigen Erzeugung von Brenngas und Prozeßwärme aus kohlenstoffhaltigen Materialien durch Vergasung in einer ersten Wirbelschicht und anschließende Verbrennung der bei der Vergasung verbliebenen brennbaren Bestandteile in einer zweiten Wirbel schicht, wobei die Vergasung bei einem Druck von maximal 5 bar und einer Temperatur von 800 bis 1100° C mittels sauerstoffhaltiger Gase in Gegenwart von Wasserdampf erfolgt und hierbei 40 bis 80 Gew.-% des im Ausgangsmaterial enthaltenen Kohlenstoffes umgesetzt werden, und anschließend der Rückstandaus der Vergasung zusammen mit den bei der Gasreinigung anfallenden Nebenprodukten einer weiteren Wirbelschicht zugeführt wird, dadurch gekennzeichnet,daß sowohl die Vergasung als auch die Verbrennung in je einer separaten, zirkulierenden Wirbelschicht erfolgen und beide erhaltenen Gasströme separat gereinigt, gekühlt und entstaubt werden, wobei das in der Vergasungsstufe erzeugte Brenngas bei einer Temperatur im Bereich von 800 bis 1000° C im Wirbelzustand mit Hilfe von CaS-bildenden Materialien von Schwefelverbin-dungen befreit wird und die Verbrennung der verbliebenen brennbaren Bestandteile bei einer Luftverhältniszahl von λ = 1,05 bis 1,40 erfolgt.

2. Verfahren nach Anspruch 1, dadurch iekennzeichnet, daß man bei der Vergasung 40 bis 60 Gew.-% des im Ausgangsmaterial enthaltenen Kohlenstoffes umsetzt.

3. Verfahren nach Anspruch 1 und 2, dadurch iekennzeichnet,daß man in der Vergasungsstufe (1, 2, 3) Wasserdampf, und zwar überwiegend in Form von Fluidisierungs-gas (6), und sauerstoffhaltiges Gas, überwegend in Form von Sekundärgas (5), zuführt.

4. Verfahren nach Anspruch 1, 2 und 3, dadurch iekennzeichnet, daß man in der Vergasungsstufe (1, 2, 3) die Verweilzeit der Gase oberhalb der Eintrittsstelle (4) des kohlenstoff-haltigen Materials gerechnet auf 1 bis 5 Sekunden einstellt.

5. Verfahren nach einem oder mehreren der Ansprüche bis 4,dadurch iekennzeichnet, daß man die aus der Vergasungsstufe (I. 2, 3) austretenden Gase in einer zirkulierendenWirbelschicht mittels Kalk oder Dolomit bzw. den entsprechenden gebrannten Produkten einer Teilchengröße dp 50von 30 bis 200 µm entschwefelt und hierzu im Wirbelschichtreaktor eine mittlere Suspensionsdichte von 0,1 bis 10kg/m₃ , vorzugsweise 1 bis 5 kg/m₃ , und eine stündliche Feststoffumlaufrate, die mindestens das 5-fache des im Reak-torschacht befindlichen Feststoffgewichtes ausmacht, einstellt.

6. Verfahren nach einem oder mehreren der Ansprüche 1 bis 5,dadurch gekennzeichnet, daß man die Gasgeschwindigkeit bei der Entschwefelung auf 4 bis 8 m/sec (gerechnet als Leer-rohrgeschwindigkeit) einstellt.

7. Verfahren nach einem oder mehreren der Ansprüche 1 bis 6, dadurch gekennzeichnet, daß man das gesamte, auch für die Verbrennungsstufe erforderliche Entschwefelungsmittel der Stufe der Gasentschwefelung zugibt.

8. Verfahren nach einem oder mehreren der Ansprüche 1 bis 7, dadurch gekennzeichnet, daß man die Verbrennung zweistufig mit in unterschiedlicher Höhe zugeführten sauerstoffhal-tigen Gasen (24, 25) durchführt.

9. Verfahren nach Anspruch 8, dadurch gekennzeichnet, daß man oberhalb der oberen Gaszuführung (25)eine mittlere Suspensionsdichte von 15 bis 100 kg/m₃ durch Einstellung der Fluidisierungs-und Sekundärgasmengen schafft und man mindestens einen wesentlichen Teil der Verbrennungswärme mittels oberhalb der oberen Gaszuführung innerhalb des freien Reaktorraumes befindlicher Kühlflächen abführt.

10. Verfahren nach Anspruch 8, dadurch gekennzeichnet, daß man oberhalb der oberen Gaszuführung (25) eine mittlere Suspensionsdichte von 10 bis 40 kg/m³ durch Einstellung der Fluidisierungs-(24) und Sekundärgasmengen (25) schafft, heißen Feststoff der zirkulierenden Wirbelschicht (21, 22, 23) entnimmt und im Wirbelzustand (34) durch direkten und indirekten Wärmeaustausch kühlt und mindestens einen Teilstrom gekühlten Feststoffes in die zirkulierende Wirbelschicht (21, 22, 23) zurückführt (40).

11. Verfahren nach einem oder mehreren der Ansprüche 1 bis 10, dadurch iekennzeichnet, daß man der Verbrennungsstufe zusätzlich kohlenstoffhaltige Materialien aufgibt.

## Claims

1. A process of sinultaneously producing fuelgas and process heat from carbonaceous materials by agasification in a first fluidized bed and a subsequent conbustion in a second fluidized bed of the combustible constituents left after the gasification, wherein the gasifi-cation is carried out at a pressure of up to 5 bars and atemperature of 800 to 1100⁰ C by a treatment with oxygencontaining gases in the presence of steam and 40 to 80% of the carbon contained in the starting material are thus re-acted and the gasification residue together with the byproducts which have becone available in the purification ofthe gas is fed to another fluidized bed characterized in that the gasification and combuation are effected in respective separate circulating fluidized beds, both gas streams obtained are separately purified, cooled and freed from dust, the fuel gas produced in the gasification stage is freed from sulfur compounds in a turbulent state by means of CaS-forming materials at a temperature in the range from 800 to 1000° C, and the combustion of the remaining combustible constituents is effected with an air ratio number of k = 1.05 to 1.40.

2. A process according to claim 1, characterized in that 40 to 60 % by weight of the carbon contained in the starting material are reacted in the gasifying stage.

3. A process according to claims 1 and 2, charactarized in that the gasifying stage (1, 2, 3) is fad with steam mainly in the form of fluidizing gas (6) and with oxygen-containing gas mainly in the form of secondary gas (5).

4. A procass according to claims 1, and 3, charactarized in that a residance time of 1 to 5 seconds of the gas is maintained in the gasifying stage (1, 2, 3) above the inlet (4) for the carbonaceous material.

5. A process according to any of claims 1 to 4, charactarized in that the gases leaving the gasifying stage (1, 2, 3) are desulfurized in a circulating fluidized bed by a treatment with lime or dolomite or the corresponding calcined products having a particle diameter of dp50 - 30 to 200 um and for this purpose the fluidized bed reactor is operated to maintain therein a suspension having a mean solids density of 0.1 to 10 kg/m³, preferably 1 to 5 kg/m³, and to circulate solids at such a rate that the weight of the solids circulated through the circulating fluidized bed per hour is at least 5 times the weight of the solids contained in the reactor shaft.

6. A process according to any of claims 1 to 5, characterized in that a gas velocity of 4 to 8 meters per second (calculated as empty-pipe valocity) is maintained during the desulfurization.

7. A process according to any of claims 1 to 6, charactarized in that all desulfurizing agent, including that required for the combustion stage, is fed to the gas-dasulfurizing stage.

8. A process according to any of claims 1 to 7, charactarizad in that the combustion is effected in two stages with the aid of oxygen-containing gases fed at diffarant lavels.

9. A process according to claim 8, characterized in that the rates of fluidizing and secondary gases are controlled to maintain a suspension having a mean solids dansity of 15 to 100 kg/m³ above the upper gas inlet and at least a substantial part of the heat genarated by the combustion is dissipated through cooling surfaces provided within the free space of the reactor above the upper gas inlet.

10. A process according to claim 8, charactarized in that the rates of fluidizing gas (24) and secondary gas (25) are controlled to maintain above the upper gas inlet (25) a mean solids density of the suspension of 10 to 40 kg/m³ hot solids are withdrawn from the circulating fluidized bed (21, 22, 23) and are cooled by direct and indirect heat exchange in a turbulent state (34), and at least one partial stream of cooled solids is recycled (40) to the circulating fluidized bed (21, 22, 23).

11. A process according to any of claims 1 to 10, characterized in that additional carbonaceous materials are fed to the combustion stage.

## Revendications

1. Procédé de production simultanée de gaz combustible et de chaleur de Processus, à partir de matières carbonacées, par gazéification dans un premier lit fluidisé, et ensuite par combustion dansun second lit fluidisé des constituants combustibles résiduaires de la gazéification, la gazéification s'effectuant sous une Pression de 5 bar au maximum et à une températura de 800 à 1100° C au moyen de gaz contenant de l'Oxygène en la présence de vapeur d'eau et 40 à 80 % en poids du carbone contenu dans la matière de déPart étant ainsi transformés , après quoi le résidu da 1a gazéification est envoyé à un autre lit fluidisé ensemble avec las sous-pro-duits se produisant lors de l'épuration du gaz, caractérisé en ca qu'il consiste à effectuer aussi bien lagazéification qua la combustion dans das lits fluidisés circulant distincts, et à épurer, à refroidir età dépoussiérer séparament las deux courants gazeux obtenus, le gaz combustible produit dans le stade de gazé-ification étant débarrassé des composés soufrés à une témpérature dans la plage da 800 à 1000° C, à l'état fluidisé, à l'aide de matières formant du CaS, et la combustion des constituants combustibles résiduaires s'ef-fectuant à un indice d'air λ de 1,05 à 1,40.

2. Procédé selon la revendication 1, carac-térisé en ce cu'il consiste à transformer lors gazéification de 40 à 60 % en poids du carbone contenu dans la matière de départ.

3. Procédé suivant les revendications 1 et2, caractérisé en ce ou'il consiste à envoyer au sta-de de gazéificationt (1,2, 3)de la vapeur d'eau, et cela d'une manière PréPondérante sous forme de gaz de fluidisation (6) et du gaz contanant de l'oxygène, de manière prépondérante sous forme de gaz secondaire (5).

4. Procédé suivant les revendications 1, 2 et 3, caractérisé en ce qu'il consiste à régler au stade de gazéification (1, 2, 3) la durée de séjour das gaz calculée au dessus de l'emplacement d'entrée (4) de la matière carbonacée-entre une et cinq secondes.

5. Procédé suivant l'une ou plusieur desrevendications 1 à 4, caractérisé en ce qu'il consis-te à désulfurer les gaz sortant du stade de gazéification (1, 2, 3) dans un lit fluidisé circulant au moyende chaux ou de dolomite, ou de produits calcines correspondants, ayant une garanulométrie dp 50 de 30 à 200micron , et,à cet effet/d'établir dans le réacteur à lit fluidisé une masse volumique moyenne de suspension de 0,1 à 10 kg/m³ et/de préférence de 1 à 5 kg/m³, et une vitesse horaire de circulation des matières soli-des Oui raprésente au moins cing fois le poids des matières solides se trouvant dans la cuve du réactaur.

6. Procédé suivant l'une ou plusieurs desrevendications 1 à 5, caractérisé en ce qu'il consisteà régler la vitesse du gaz lors de la désulfuration entre 4 et 8 m/seconde (calculée en tant que vitesse dans un tube vide).

7. Procédé suivant l'une. ou Plusieurs des re-vendications 1 à 6, caractérisé en ca qu'il consiste à ajouter au stade de désulfuration des gaz l'ensemble de l'agent de désulfuration, y compris celui qui est nécessaira Pour la stade de combustion. i

8. Procédé selon l'une ou plusieurs des revendications 1 à 7, caractérisé en ce gu'il consiste à effectuer la combustion an deux stades, en amenant des gaz (24,25) contenant de l'oxygène à des niveaux différents.

9. Procédé suivant la revendication 8, ca-ractérisé en ce gu'il consiste à établir/au-dessus de l'entrée supérieure des gaz (25) une masse volumique moyenne de suspension de 15 à 100 kg/m³, en réglant les quantités de gaz de fluidisation et de gaz secondaire , et à évacuer au moins une partie importante dela chaleur de combustion, au moyan de surfaces de refroidissemant se trouvant au-dessus de l'arrivée su-perieure pour les gaz à l'interieur de l'espace libre du reacteur.

10. Procedé suivant la revendication 8, ca-ractérisé en ca Ou'il consiste à établir/au-dessus de l'entrée supérieure pour les gaz (25)/ una masse volumiaue moyenne de suspension de 10 à 40 kg/m³, en ré-glant les quantités de fluidisation (24) et de gaz secondaire (25), à prélaver de la matière solide chaude du lit fluidisé circulant (21, 22, 23) et à la refroidir à l'état fluidisé (34) Par échange de cha-leur directe et indirecte, et à retourner (40) au moins un courant partiel de matière solide refroi-die au lit fluidisé circulant (21, 22, 23).

11. Procédé suivant l'une ou plusieurs des revendications 1 à 10, caractérisé en ce qu'il consiste à charger, en plus au stade de combustion des matières carbonacées.
